# EUROPÄISCHE PATENTSCHRIFT

(11) **EP 1 385 755 B1**
(45) Veröffentlichungstag und Bekanntmachung des Hinweises auf die Patenterteilung: **12.07.2006**
(21) Anmeldenummer: 02735254.1
(22) Anmeldetag: 13.04.2002
(51) Int. Cl.: B65D 77/20

(54) **KUNSTSTOFFVERPACKUNG MIT MINDESTENS EINER VERSIEGELTEN NOPPE**
PLASTIC PACKAGING WITH AT LEAST ONE SEALED KNOB
EMBALLAGE PLASTIQUE COMPORTANT AU MOINS UN BOUTON SCELLE

(30) Priorität: 25.04.2001 DE 10120366
(43) Veröffentlichungstag der Anmeldung: 04.02.2004
(73) Patentinhaber: CFS Kempten GmbH, 87437 Kempten (DE)
(72) Erfinder: FUX, Rudolf, 35713 Eschenburg (DE)
(74) Vertreter: Wolff, Felix
(86) Internationale Anmeldenummer: PCT/EP2002/004140
(87) Internationale Veröffentlichungsnummer: WO 2002/087992

(56) Entgegenhaltungen:
- EP-A- 0 427 513
- EP-A- 0 716 986
- DE-A- 4 300 771
- DE-A- 19 859 042
- US-A- 3 371 848

## Beschreibung

Die vorliegende Erfindung betrifft eine Kunststoffverpackung aus einer Verpackungsmulde und einer Deckelfolie, wobei die Deckelfolie im Siegelbereich mindestens teilweise peelbar an die Verpackungsmulde gesiegelt ist und die Deckelfolie oder die Verpackungsmulde mindestens eine Noppe und die Verpackungsmulde oder die Deckelfolie komplementär dazu mindestens eine Aussparung aufweist, durch die die Noppe(n) beim Verschließen der Kunststoffverpackung gesteckt wird bzw. werden, wobei mindestens ein Teilbereich mindestens einer Noppe mit einem Siegelmaterial versehen ist oder vorzugsweise mindestens ein Teilbereich mindestens einer Noppe und der Randbereich der komplementären Ausspaarung mit einem Siegelmaterial verbunden sind, das beim erstmaligen Öffnen der Verpackung beschädigt wird.
Ferner betrifft die vorliegende Erfindung Verfahren zur Herstellung der erfindungsgemäßen Verpackungen.

Verpackungsgüter, insbesondere Lebensmittel, werden heutzutage immer öfter in Kunststoffverpackungen zum Verkauf angeboten. Diese Kunststoffverpackungen weisen eine Verpackungsmulde, in der sich das Verpackungsgut befindet und eine Deckelfolie auf. Die Deckelfolie ist an die Verpackungsmulde gesiegelt. Da das Verpackungsgut nach dem Öffnen oftmals nicht sofort verbraucht wird, ist es von Vorteil, wenn die Verpackung nach dem Öffnen wiederverschließbar ist.

Es hat deshalb in der Vergangenheit nicht an Versuchen gefehlt, wiederverschließbare Verpackungen zur Verfügung zu stellen. Beispielhaft seien hier nur die EP 0 564 695, DE 39 25 746, EP 0 386 490, DE 39 41 183, EP 0 408 516, WO 97/05023, EP 0 716 986, EP 0 595 368, EP 0 579 262, EP 0 506 295, EP 0 427 513, EP 0 427 512, EP 0 385 565, EP 0 381 329 oder EPO 379 927 genannt, in denen entweder Verfahren und Vorrichtungen zur Herstellung einer wiederverschließbaren Verpackung und/oder die wiederverschließbare Verpackung selbst gelehrt werden.

Alle in den oben genannten Veröffentlichungen offenbarten, wiederverschließbaren Verpackungen haben entweder den Nachteil, daß sie aufwendig herzustellen und/oder nur schlecht wiederverschließbar sind.

Die deutsche Patentanmeldung mit dem Aktenzeichen DE 198 59 042.3 lehrt eine mit Noppen versehene Kunststoffverpackung aus einer Verpackungsmulde und einer Deckelfolie, wobei die Deckelfolie im Siegelbereich mindestens teilweise peelbar an die Verpackungsmulde gesiegelt ist und die Deckelfolie oder die Verpackungsmulde mindestens eine Noppe und die Verpackungsmulde oder die Deckelfolie komplementär dazu mindestens eine Aussparung aufweist, durch die die Noppe gesteckt wird, so daß die Kunststoffverpackung nach dem Öffnen wiederverschließbar ist.

Als nachteilig erweist sich bei den mit Noppen versehenen Kunststoffverpackungen, daß der Verbraucher der verschlossenen Verpackung meist nicht entnehmen kann, inwieweit die Verpackung sich noch im ungeöffneten Originalzustand befindet oder, ob die Verpackung bereits geöffnet worden ist. Der Verbraucher geht bei original verschlossenen Verpackungen im allgemeinen von einem unversehrten Produktinhalt aus. Insbesondere mit Noppen versehenene Kunststoffverpackungen für verderbliche Lebensmittel verunsichern den Verbraucher.

Der vorliegenden Erfindung liegt daher die Aufgabe zugrunde, eine mit mindestens einer Noppe versehene Kunststoffverpackung zur Verfügung zu stellen, die die Nachteile des Standes der Technik nicht aufweist.

Gelöst wird diese Aufgabe durch die Bereitstellung einer Kunststoffverpackung aus einer Verpackungsmulde und einer Deckelfolie, wobei die Deckelfolie im Siegelbereich mindestens teilweise peelbar an die Verpackungsmulde gesiegelt ist und die Deckelfolie oder die Verpackungsmulde mindestens eine Noppe und die Verpackungsmulde oder die Deckelfolie komplementär dazu mindestens eine Aussparung aufweist, durch die die Noppe(n) beim Verschließen der Kunststoffverpackung gesteckt wird bzw. werden, wobei mindestens ein Teilbereich mindestens einer Noppe mit einem Siegelmaterial versehen ist oder vorzugsweise mindestens ein Teilbereich mindestens einer Noppe und der Randbereich der komplementären Ausspaarung mit einem Siegelmaterial verbunden sind, das beim erstmaligen Öffnen der Verpackung beschädigt wird.

Eine Verpackungsmulde im Sinne der Erfindung ist jede dem Fachmann geläufige Verpackungsmulde, die aus einer, vorzugsweise für die Verpackung von Lebensmitteln üblichen, thermoplastischen und formstabilen Ein- oder Mehrschichtfolie hergestellt wurde.
Die Folie muß an mindestens einer ihrer beiden Oberflächen eine Siegelschicht aufweisen, die peelfähig ist. Als Siegelschicht wird vorzugsweise eine Mischung aus LDPE (Low Density Polyethylen) und einem Polybutylen verwendet. Die Mischung enthält vorzugsweise 15 bis 30 Gew.%, besonders bevorzugt 20 bis 28 Gew.% Polybutylen. Vorzugsweise weist das Polybutylen einen Schmelzindex (MFI) im Bereich von 0,3 bis 2,0 g/10 min (190°C und 216 kg gemäß ASTM 1238) auf.
Besonders bevorzugt wird die Verpackungsmulde aus einer mehrschichtigen Folie mit einer geschäumten Trägerfolie, vorzugsweise einer geschäumten Polyolefinfolie, besonders bevorzugt Polypropylenfolie, hergestellt.
Ganz besonders bevorzugt wird die Verpackungsmulde aus einer Folie hergestellt, wie sie in der Patentanmeldung mit dem Aktenzeichen des Deutschen Patentamtes 198 40 046.2 offenbart ist. Diese Patentanmeldung wird hiermit als Referenz eingeführt und gilt somit als Teil der Offenbarung.
Die thermogeformten, vorzugsweise tiefgezogenen Verpackungsmulden, werden nach dem Befüllen mit dem Verpackungsgut mit einer dem Fachmann geläufigen, vorzugsweise tiefziehbaren Deckelfolie verschlossen. Als Deckelfolien eignen sich insbesondere Mehrschichtfilme mit einer Gassperrschicht aus Ethylenvinylalkoholcopolymer, vorzugsweise aus Polyethylenterephtalat(PET)/Haftvermittlerschicht/Polyethylen/Haftvermittlerschicht/Ethylen-Vinylalkoholcopolymer/Haftvermittlerschicht/Polyethylen, wobei die Polyethylenterephtalatschicht durch Polypropylen ersetzt sein kann.
Sofern die Deckelfolie der erfindungsgemäßen Verpackung die Aussparung aufweist, kann sie auch als Gassperrschicht SiOₓ aufweisen. Vorzugsweise ist dann die Deckelfolie aus PET/SiOₓ/Haftvermittler/Polyethylen aufgebaut.

Die Deckelfolie wird erfindungsgemäß an die Verpackungsmulde im Siegelbereich gesiegelt, wobei die Deckelfolie mindestens teilweise peelbar an die Verpackungsmulde gesiegelt wird. Für die peelfähige Siegelung wird die Deckelfolie bei einer Temperatur von 130°C bis 150°C, vorzugsweise von 135 bis 145°C, und einem Druck von 3 bis 8 x 10⁵ N/m², vorzugsweise von 4,0 bis 5,0 x 10⁵ N/m² an die Verpackungsmulde gesiegelt. Sofern die erfindungsgemäßen Verpackungen einen nicht peelbaren, d. h. fest gesiegelten Teilbereich des Siegelbereiches aufweisen sollen, so wird die feste Siegelung vorzugsweise bei einer mindestens 10°C höheren Temperatur und vorzugsweise dem zweifachen Druck durchgeführt im Vergleich zur peelbaren Siegelung. Eine feste Siegelung im Sinne der Erfindung ist eine Siegelung, bei der die Ablösekraft der Deckelfolie um mindestens das Fünffache höher sein muß als im Bereich der peelbaren Siegelung.

Der Siegelbereich an der Verpackungsmulde befindet sich vorzugsweise auf einer waagerechten Ebene, vorzugsweise oberhalb des Verpackungsgutes und erstreckt sich vorzugsweise auf dieser Ebene um das gesamte Verpackungsgut herum. Bei einer vieleckigen Kunststoffverpackung kann die Deckelfolie an vorzugsweise mindestens einer Seite dieses Vielecks mit der Verpackungsmulde fest gesiegelt, während die Deckelfolie in dem verbleibenden Siegelbereich peelfähig mit der Verpackungsmulde gesiegelt ist. Bei einer runden Verpackung kann vorzugsweise 5-25% des Siegelbereiches mit einer festen Siegelung versehen sein.

Erfindungsgemäß weist die Verpackungsmulde oder die Deckelfolie mindestens eine Aussparung auf, die sich vorzugsweise auf der waagerechten Ebene oberhalb des Verpackungsgutes befindet. Die Aussparung kann eine beliebige Form und Größe haben, die jedoch mit der Form der Noppe kompatibel sein muß. Vorzugsweise ist die Aussparung näherungsweise kreisförmig mit einem Durchmesser von 3 bis 12 mm, vorzugsweise von 4 bis 9 mm. Die Aussparung wird vorzugsweise in die Verpackungsmulde oder die Deckelfolie gebohrt oder gestanzt, wobei Stanzen besonders bevorzugt ist.
Ebenfalls erfindungsgemäß weist die Deckelfolie oder die Verpackungsmulde mindestens eine Noppe auf, die zur Aussparung in der Verpackungsmulde oder die Deckelfolie komplementär angeordnet ist und deren Form mit der Form der Aussparung so kompatibel sein muß, daß sie durch die Aussparung gesteckt werden kann und dort verbleibt. Vorzugsweise hat die Noppe näherungsweise die Form eines Zylinders, dessen Durchmesser vorzugsweise von 3 bis 12 mm und dessen Länge vorzugsweise von 3 bis 15 mm, besonders bevorzugt 4 bis 8 mm, beträgt. Ganz besonders bevorzugt ist der Durchmesser der Noppe ≤ dem Durchmesser der näherungsweise kreisförmigen Aussparung.

Vorzugsweise wird/werden die Noppe(n) bzw. die Aussparung(en) näher am Außenrand der Kunststoffverpackung angeordnet als der Siegelbereich.

Sofern ein fester Siegelbereich vorhanden ist, werden die Noppe(n) bzw. die komplementäre(n) Aussparung(en) vorzugsweise so an der Kunststoffverpackung angebracht, daß sie außerhalb des Bereichs der festen Siegelung, bevorzugt diametral gegenüber liegen. Diese Anordnung hat den Vorteil, daß die Deckelfolie gespannt und dann mit dem/den Noppenverschlüssen fest jedoch wieder lösbar verbunden werden kann.

In einer bevorzugten Verpackungsform weist die Deckelfolie die Aussparung(en) und die Verpackungsmulde die Noppe(n) auf.

Vorzugsweise kann die erfindungsgemäße Kunststoffverpackung zusätzliche Mittel zur Wiederverschließung der Verpackung aufweisen. Solche Mittel sind vorzugsweise ein Reißverschluß, wie z.B. in der EP 0 621 197 A1 offenbart, eine Dichtlippe, ein Schnappverschluß, wie in der EP 0 427 512 offenbart oder ein Klettverschluß wie in der Parallelanmeldung mit dem internen Aktenzeichen CH 8006 offenbart ist. Diese Veröffentlichungen bzw. die Parallelanmeldung werden hiermit als Referenz eingeführt und sind somit Teil der Offenbarung.

Bei den erfindungsgemäßen Verpackungen ist mindestens ein Teilbereich mindestens einer Noppe mit einem Siegelmaterial versehen, vorzugsweise mindestens ein Teilbereich mindestens einer Noppe und der Randbereich der komplementären Ausspaarung mit einem Siegelmaterial verbunden, das beim erstmaligen Öffnen der Verpackung beschädigt wird.

Die durch das erstmaligen Öffnen der Verpackung verursachte Beschädigung des Siegelmaterials wird vorzugsweise als ein Bruch und/oder durch zumindestens teilweises Abfallen von mindestens einem Teil des Siegelmaterials und/oder durch eine Deformation mindestens eines Teils des Siegelmaterials ausgeführt, wobei die Beschädigung vorzugsweise ohne technische Hilfsmittel erkennbar ist.

Eine Beschädigung, die ohne technische Hilfsmittel erkennbar ist, ist eine Beschädigung, die ohne weiteres zu sehen und/oder zu erfühlen. Fühlbare Beschädigungen sind insbesondere für sehbehinderte Konsumenten von großem Vorteil.

In einer bevorzugten Ausführungsform unterscheidet sich die Farbe des Siegelmaterials von der Farbe der Kunststoffverpackung. Besonders bevorzugt sind deutliche bzw. krasse Farbunterschiede, beispielsweise Weiß und Schwarz oder Gelb und Rot.

In einer weiteren bevorzugten Ausführungsform weist ein beschädigtes Siegelmaterial eine vom unbeschädigten Siegelmaterial unterschiedliche Textur auf, die insbesondere von sehbehinderten Kunden leicht zu erfühlen ist.

In einer noch weiteren bevorzugten Ausführungsform der Erfindung weist die Oberfläche des Versiegelungsmaterials eine andere Farbe auf als das Siegelmaterial selbst, wobei eine Beschädigung des Siegelmaterials zur Sichtbarmachung des von der Versiegelungsoberfläche andersfarbigen Versiegelungsmaterials führt.

In einer anderen bevorzugten Ausführungsform weist das Siegelmaterial bei der Anbringung an die Verpackungsnoppe selbst eine ausreichende Adhesionskraft auf, die die Befestigung an einer Noppe, vorzugsweise an einer Noppe und dem Randbereich einer komplementären Ausspaarung, die Lagerung und den üblichen Transport der Kunststoffverpackung gewährleistet, wobei das erstmalige Öffnen der Kunststoffverpackung zumindestens ein teilweises Abtrennen oder eine Deformation, vorzugsweise einen Bruch und besonders bevorzugt das vollständige Abtrennen des Siegelmaterials von der Kunststoffverpackung bewirkt.
Eine solche ausreichende Adhesionskraft kann gegebenenfalls unter Anlösen mit einem lösungsmittel und/oder Erwärmen realisiert werden.

In einer wiederum anderen bevorzugten Ausführungsform finden als Siegelmaterialien natürliche oder synthetische Wachse oder Kunststoffe Verwendung. Besonders bevorzugt sind Kunststoffe, die unter Lufteinfluß und/oder Wärme und/oder Strahlung so härten, daß das Siegelmaterial derart spröde wird, daß es leicht zu beschädigen ist.

Vorzugsweise sind die Siegelmaterialien selbstklebend. Besonders bevorzugt sind hierbei Siegelmaterialien, die im erhitzten Zustand selbstklebend sind.

In einer weiteren bevorzugten Ausführungsform werden Siegelmaterialien mittels eines Klebematerials auf mindestens eine Noppe, vorzugsweise mindestens eine Noppe und den Randbereich der komplementären Aussparung aufgebracht.

Ganz besonders bevorzugt sind Versiegelungsmaterialien, die derart spröde sind, daß sie beim erstmaligen Öffnen der Verpackung brechen.

Vorzugsweise sind die mit Noppen versehen erfindungsgemäßen Verpackungen wiederverschließbar.

Besonders bevorzugt werden in der erfindungsgemäßen Verpackung Lebensmittel, vorzugsweise feste, besonders bevorzugt frische oder gekochte Fleisch- oder Wurstwaren, verpackt.

Die erfindungsgemäße Kunststoffverpackung wird vorzugsweise hergestellt, indem die Verpackungsmulde durch Tiefziehen einer Folie gebildet wird. Danach oder gleichzeitig wird eine Aussparung in der Verpackungsmulde angebracht, vorzugsweise durch Stanzen, oder durch Thermoverformung eine Noppe gebildet. In dem folgenden Verfahrensschritt wird die Verpackungsmulde gegebenenfalls befüllt und dann eine Deckelfolie auf die Verpackungsmulde gesiegelt, wobei vor dem Siegeln gegebenenfalls ein Gasaustausch zur Verlängerung der Haltbarkeit des Lebensmittels in der Verpackung vorgenommen wird.
Danach oder gleichzeitig mit dem Siegeln wird vorzugsweise durch Thermoverformung der Deckelfolie mindestens eine Noppe hergestellt oder mindestens eine Aussparung ausgestanzt. Die Herstellung einer Noppe erfolgt vorzugsweise mit einem Stempel oder mit Druckluft, mit dem/mit der das zu verformende Material durch die Aussparung gedrückt wird.
Nachdem das Produkt in der Verpackung verschlossen ist wird mindestens auf eine Noppe, vorzugsweise auf eine Noppe und den Randbereich der komplementären Aussparung ein Siegelmaterial aufgebracht.

Die erfindungsgemäßen Verpackungen ermöglichen es dem Verbraucher schnell und zweifelsfrei den Originalverpackungszustand ihres Produkts zu erkennen. Insbesondere bei ursprünglich luftdicht verpackten und nach dem erstmaligen Öffnen wiederverschlossenen Lebensmittelverpackungen kann der Verbraucher aus der Unversehrtheit oder Beschädigung des Siegelmaterials auf den Zustand des Verpackungsinhalts schließen, ohne das Produkt selbst in Augenschein zu nehmen oder eingehend zu untersuchen.
Mit einer erfindungsgemäßen durch mindestens eine Noppe wiederverschließbare Kunststoffverpackung ist es möglich, eine einmal geöffnete Verpackung gut und doch wieder lösbar zu verschließen. Das Verschließen bzw. Öffnen ist für den Benutzer leicht durchführbar. Die Kunststoffverpackung ist einfach und kostengünstig herzustellen.

In einem weiteren Aspekt betrifft die vorliegende Erfindung auch die Verfahren zur Herstellung der erfindungsgemäßen Kunststoffverpackungen. Erfindungsgemäß umfassen solche Verfahren die folgenden Schritte:
1. die Herstellung einer Verpackungsmulde durch Thermoverformen aus einer Folie, und
   entweder
2. das Anbringen mindestens einer Aussparung in der Verpackungsmulde, vorzugsweise durch Stanzen,
3. gegebenenfalls das Befüllen der Verpackungsmulde,
4. die Versiegelung einer Deckelfolie an die Verpackungsmulde und
5. die Herstellung einer komplementären Noppe durch Thermoverformung der Deckelfolie,
   oder
2a. Formung mindestens einer Noppe in dem Randbereich der gemäß 1. gebildeten Verpackungsmulde und
4a. Aufbringen in die Deckelfolie vor oder beim Versiegeln mit der Verpackungsmulde mindestens eine komplementäre Verpackung aufgebracht wird,
wobei mindestens ein Teilbereich mindestens einer Noppe mit einem Siegelmaterial versehen ist oder vorzugsweise mindestens ein Teilbereich mindestens einer Noppe und der Randbereich der komplementären Ausspaarung mit einem Siegelmaterial verbunden sind, das beim erstmaligen Öffnen der Verpackung beschädigt wird.

Im Folgenden wird die Erfindung anhand der Figuren 1 bis 3 erläutert. Die Erläuterungen sind lediglich beispielhaft und schränken den allgemeinen Erfindungsgedanken nicht ein.

**Figur 1** zeigt eine mit Noppen versehene Kunststoffverpackung.
**Figur 2** zeigt eine weitere mit Noppen versehene Kunststoffverpackung.
**Figur 3** zeigt Ausschnitte der erfindgungsgemäßen Kunststoffverpackung vor und nach dem Öffnen.

**Figur 1** zeigt eine erfindungsgemäße Kunststoffverpackung 1, die aus einer Verpackungsmulde 2 und einer Deckelfolie 3 besteht. Die Verpackung weist einen Siegelbereich 4 auf, der waagerecht angeordnet ist und sich um die gesamte Verpackungsmulde 2 herum erstreckt. In diesem Siegelbereich 4 ist die Deckelfolie 3 an die Verpackungsmulde 2 gesiegelt, wobei die Deckelfolie in dem schwach gepunkteten Abschnitt des Siegelbereiches 4 peelbar an die Verpackungsmulde gesiegelt ist, während sie in dem stark gepunkteten Abschnitt des Siegelbereiches 4 fest an die Verpackungsmulde gesiegelt ist. Bei Öffnen wird die Deckelfolie nur an drei Seiten von der Verpackungsmulde abgezogen und bleibt im Abschnitt der festen Siegelung mit dieser verbunden. Die Deckelfolie, eine halbsteife Polyethylenterephtalat/EVOH/Polyethylen-Polybutylen-Folie, weist zwei näherungsweise zylinderförmige Noppen auf, die eine Länge von 4 mm und einen Durchmesser von 7 mm haben. Die Noppen 5 sind durch Thermoverformung mit einem Stempel in die Deckelfolie geprägt worden. Die Verpackungsmulde 2 weist zwei näherungsweise kreisförmige Aussparungen 6 auf, die den Noppen 5 gegenüberliegend angeordnet sind und einen Durchmesser von 7 mm haben.
Der Fachmann erkennt, daß die Noppen 5 bzw. Aussparungen 6 auch an anderen Stellen der Kunststoffverpackung angeordnet und/oder neben den dargestellten zwei noch weitere Noppen/Aussparungen vorhanden sein können.
Der Fachmann erkennt ferner, daß neben den Noppen noch weitere Wiederverschließungsmittel an der Verpackungsmulde bzw. der Deckelfolie angeordnet sein können.
Nach dem Öffnen der Deckelfolie kann die Verpackung wieder verschlossen werden, indem die Noppen 5 in die Aussparungen 6 gedrückt werden und dort verbleiben, bis die Deckelfolie wieder abgezogen und die Noppen damit aus den Aussparungen gezogen werden.

**Figur 2** stellt eine Kunststoffverpackung 1 gemäß Figur 1 dar, wobei jedoch die Noppen 5 in der Verpackungsmulde 4 und die Aussparung 6 in der Deckelfolie 3 ausgeführt sind.

**Figuren 3 A bis F** zeigen Ausschnitte der erfindungsgemäßen Kunststoffverpackung vor und nach dem Öffnen in Seitenansicht.

### Legende der Figuren 3 A-F

- 7: Randbereich der zur Noppe 5 komplementären Aussparung
- 8: Siegelbereich einer Verpackungsmulde oder Deckelfolie
- 5: Noppe im Siegelbereich einer Verpackungsmulde oder Deckelfolie
- 9: Siegelmaterial an einer Noppe 5 oder Siegelmaterial an einer Noppe 5 und dem Randbereich der zur Noppe komplementären Aussparung

**Figur 3 A** zeigt eine Noppe 5, von der ein Teilbereich mit Siegelmaterial 9 versehen ist.
**Figur 3 B** zeigt eine Noppe 5, von der ein Teilbereich mit Siegelmaterial 9 versehen ist, wobei das Siegelmaterial eine Verbindung zwischen der Noppe 5 und dem Randbereich der zur Noppe komplementären Aussparung 7 bildet.
**Figur 3 C** zeigt den Gegenstand von Figur 3 A, nachdem das Siegelmaterial 9 durch Bruch beim erstmaligen Öffnen einer Verpackung 1 beschädigt wurde.
**Figur 3D** zeigt den Gegenstand von Figur 3 B, nachdem das Siegelmaterial 9 durch Bruch beim erstmaligen Öffnen einer Verpackung 1 beschädigt wurde.
**Figur 3E** zeigt den Gegenstand von Figur 3 A, nachdem das Siegelmaterial 9 durch Deformation beim erstmaligen Öffnen einer Verpackung 1 beschädigt wurde.
**Figur 3F** zeigt den Gegenstand von Figur 3 B, nachdem das Siegelmaterial 9 durch Deformation beim erstmaligen Öffnen einer Verpackung 1 beschädigt wurde.

## Patentansprüche

1. Kunststoffverpackung (1) aus einer Verpackungsmulde (2) und einer Deckelfolie (3), wobei die Deckelfolie (3) im Siegelbereich (4) mindestens teilweise peelbar an die Verpackungsmulde gesiegelt ist und die Deckelfolie (3) oder die Verpackungsmulde (2) mindestens eine Noppe (5) und die Verpackungsmulde (2) oder die Deckelfolie (3) komplementär dazu mindestens eine Aussparung (6) aufweist, durch die die Noppe(n) beim Verschließen der Kunststoffverpackung gesteckt wird bzw. werden,
**dadurch gekennzeichnet, daß**
mindestens ein Teilbereich mindestens einer Noppe (5) mit einem Siegelmaterial (9) versehen ist oder vorzugsweise mindestens ein Teilbereich mindestens einer Noppe (5) und der Randbereich der komplementären Ausspaarung (7) mit einem Siegelmaterial (9) verbunden sind, das beim erstmaligen Öffnen der Verpackung beschädigt wird.

2. Kunststoffverpackung (1) gemäß Anspruch 1, **dadurch gekennzeichnet, daß** die Beschädigung ein Bruch, ein zumindestens teilweises Abfallen und/oder eine Deformation des Siegelmaterials (9) ist.

3. Kunststoffverpackung (1) gemäß Anspruch 1 oder 2, **dadurch gekennzeichnet, daß** die Beschädigung ohne technische Hilfsmittel erkennbar ist.

4. Kunststoffverpackung (1) gemäß Anspruch 1 bis 3, **dadurch gekennzeichnet, daß** das Siegelmaterial (9) eine Farbe aufweist, die von der Farbe der Kunststoffverpackung (1) verschieden, vorzugsweise deutlich verschieden ist.

5. Kunststoffverpackung (1) gemäß Anspruch 1 bis 4, **dadurch gekennzeichnet, daß** das Siegelmaterial (9) selbst eine Farbe und die Oberfläche des Siegelmaterials (9) eine andere Farbe aufweist, wobei das erstmalige Öffnen der Kunststoffverpackung (1) die Öberflächenfarbe des Siegelmaterials (9) derart beschädigt, daß die Farbe des darunterliegenden Siegelmaterials (9) sichtbar wird.

6. Kunststoffverpackung (1) gemäß Anspruch 1 bis 5, **dadurch gekennzeichnet, daß** das Siegelmaterial (9) eine ausreichende Adhesionskraft aufweist, die die Befestigung an einer Noppe (5), vorzugsweise an einer Noppe (5) und dem Randbereich einer komplementären Aussparung (7), die Lagerung und den üblichen Transport der Kunststoffverpackung gewährleistet, wobei das erstmalige Öffnen der Kunststoffverpackung (1) zumindestens ein teilweises Abfallen und/oder eine Deformation, vorzugsweise einen Bruch und besonders bevorzugt das vollständige Abfallen des Siegelmaterials (9) von der Kunststoffverpackung (1) bewirkt.

7. Kunststoffverpackung (1) gemäß Anspruch 1 bis 6, **dadurch gekennzeichnet, daß** das Siegelmaterial (9) ein natürlicher oder synthetischer Wachs oder ein Kunststoff ist, vorzugsweise ein Kunststoff, der unter Lufteinfluß und/oder Wärme und/oder Strahlung so härtet, daß das Siegelmaterial (9) derart spröde wird, daß es durch Öffnen der Verpackung (1) leicht zu beschädigen ist.

8. Kunststoffverpackung (1) gemäß Anspruch 1 bis 7, **dadurch gekennzeichnet, daß** das Siegelmaterial (9) selbstklebend ist, vorzugsweise selbstklebend im erhitzten Zustand ist.

9. Kunststoffverpackung (1) gemäß Anspruch 1 bis 8, **dadurch gekennzeichnet, daß** das Siegelmaterial (9) auf mindestens eine Noppe (5), vorzugsweise mindestens eine Noppe (5) und den Randbereich der komplementären Aussparung (7) mit einem Klebematerial aufgebracht wird.

10. Kunststoffverpackung (1) gemäß Anspruch 1 bis 9, **dadurch gekennzeichnet, daß** das Siegelmaterial (9) spröde ist und bei dem erstmaligen Öffnen der Kunststoffverpackung (1) bricht.

11. Kunststoffverpackung (1) gemäß Anspruch 1 bis 10, **dadurch gekennzeichnet, daß** die Verpackung (1) wiederverschließbar ist, vorzugsweise wiederverschließbar durch das Einführen mindestens einer Noppe (5) in eine Aussparung (6) ist.

12. Kunststoffverpackung (1) gemäß einem der Ansprüche 1 bis 11, **dadurch gekennzeichnet, daß** die Deckelfolie (3) aus einer thermoformbaren Folie aus Polyethylenterephtalat oder Polypropylen ggf. mit einer Ethylenvinylalkoholcopolymersperrschicht und Polyethylen aufgebaut ist und die Verpackungsmulde (2) aus einer geschäumten Polyolefin-Folie, vorzugsweise einer geschäumten Polypropylen-Folie, als Basisschicht mit ggf. einer Gassperrschicht und einer peelbaren Siegelschicht aufgebaut ist.

13. Kunststoffverpackung (1) gemäß einem der Ansprüche 1 bis 12, **dadurch gekennzeichnet, daß** der Siegelbereich (4) vollständig peelbar ist.

14. Kunststoffverpackung (1) gemäß einem der Ansprüche 1 bis 12, **dadurch gekennzeichnet, daß** eine Seite bzw. 5 - 25 % des Siegelbereichs fest gesiegelt ist.

15. Kunststoffverpackung (1) gemäß Anspruch 14, **dadurch gekennzeichnet, daß** sich die Noppe(n) (5) und entsprechenden Aussparung(en) (6) außerhalb des festen Siegelbereiches befinden.

16. Verfahren zur Herstellung einer Kunststoffverpackung gemäß einem der Ansprüche 1-15, **dadurch gekennzeichnet, daß**:
1. die Verpackungsmulde durch Thermoverformen aus einer Folie hergestellt, entweder
2. mindestens eine Aussparung in der Verpackungsmulde angebracht, vorzugsweise gestanzt,
3. die Verpackungsmulde gegebenenfalls befüllt,
4. eine Deckelfolie an die Verpackungsmulde gesiegelt und
5. die komplementäre Noppe durch Thermoverformung der Deckelfolie hergestellt wird,
oder
2a. mindestens eine Noppe in dem Randbereich der gemäß 1. gebildeten Verpackungsmulde geformt und
4a. in die Deckelfolie vor oder beim Versiegeln mit der Verpackungsmulde mindestens eine komplementäre Verpackung aufgebracht wird,
**dadurch gekennzeichnet, daß**
mindestens ein Teilbereich mindestens einer Noppe (5) mit einem Siegelmaterial (9) versehen ist oder vorzugsweise mindestens ein Teilbereich mindestens einer Noppe (5) und der Randbereich der komplementären Ausspaarung (7) mit einem Siegelmaterial (9) verbunden sind, das beim erstmaligen Öffnen der Verpackung beschädigt wird.

## Claims

1. Plastic packaging (1) comprising a packaging cavity (2) and a cover film (3), the cover film (3) being sealed in the sealing region (4) to the packaging cavity so as to be at least partly peelable, the cover film (3) or the packaging cavity (2) having at least one knob (5) and the packaging cavity (2) or the cover film (3) having at least one recess (6) complementary to the knob, through which the knob(s) is or are pushed upon sealing the plastic packaging
**characterized in that**
at least one partial region of at least one knob (5) is provided with a sealing material (9), or preferably at least one partial region of at least one knob (5) and the edge region of the complementary recess (7) are connected with a sealing material (9), which is damaged upon first opening of the packaging.

2. Plastic packaging (1) according to Claim 1, **characterized in that** the damage is a break, an at least partial falling-away and/or a deformation of the sealing material (9).

3. Plastic packaging (1) according to Claim 1 or 2, **characterized in that** the damage can be detected without technical assistance.

4. Plastic packaging (1) according to Claims 1 to 3, **characterized in that** the sealing material (9) has a colour that is different, preferably clearly different, from the colour of the plastic packaging (1).

5. Plastic packaging (1) according to Claims 1 to 4, **characterized in that** the sealing material (9) itself has a colour and the surface of the sealing material (9) has a different colour, first opening of the plastic packaging (1) damaging the surface colour of the sealing material (9) in such a way that the colour of the underlying sealing material (9) becomes visible.

6. Plastic packaging (1) according to Claims 1 to 5, **characterized in that** the sealing material (9) has sufficient adhesive strength to ensure securing to a knob (5), preferably to a knob (5) and the edge region of a complementary recess (7), the storage and customary transport of the plastic packaging, first opening of the plastic packaging (1) causing the sealing material (9) at least partially to fall away and/or deform, preferably break and, particularly preferably, causing the sealing material (9) to fall away completely from the plastic packaging (1).

7. Plastic packaging (1) according to Claims 1 to 6, **characterized in that** the sealing material (9) is a natural or synthetic wax or a plastic, preferably a plastic which hardens under the effect of air and/or heat and/or radiation such that the sealing material (9) becomes so brittle that it is easily damaged when the packaging (1) is opened.

8. Plastic packaging (1) according to Claims 1 to 7, **characterized in that** the sealing material (9) is self-adhesive, preferably self-adhesive in a heated state.

9. Plastic packaging (1) according to Claims 1 to 8, **characterized in that** the sealing material (9) is applied to at least one knob (5), preferably to at least one knob (5) and the edge region of the complementary recess (7), using an adhesive material.

10. Plastic packaging (1) according to Claims 1 to 9, **characterized in that** the sealing material (9) is brittle and breaks upon first opening of the plastic packaging (1).

11. Plastic packaging (1) according to Claims 1 to 10, **characterized in that** the packaging (1) is resealable, preferably resealable by the introduction of at least one knob (5) into a recess (6).

12. Plastic packaging (1) according to one of Claims 1 to 11, **characterized in that** the cover film (3) is made of a thermoformable film of polyethylene terephthalate or polypropylene, where appropriate with an ethylene vinyl alcohol copolymer barrier layer and polyethylene, and the packaging cavity (2) is made of a foamed polyolefin film, preferably a foamed polypropylene film, as the basis layer with, where appropriate, a gas barrier layer and a peelable sealing layer.

13. Plastic packaging (1) according to one of Claims 1 to 12, **characterized in that** the sealing region (4) is completely peelable.

14. Plastic packaging (1) according to one of Claims 1 to 12, **characterized in that** one side or 5-25% of the sealing region is firmly sealed.

15. Plastic packaging (1) according to Claim 14, **characterized in that** the knob(s) (5) and complementary recess(es) (6) are located outside the firm sealing region.

16. Method for the manufacture of a plastic packaging according to one of Claims 1-15, **characterized in that**
1. the packaging cavity is produced by thermoforming from a film, either
2. at least one recess is made, preferably punched, in the packaging cavity,
3. the packaging cavity is optionally filled,
4. a cover film is sealed onto the packaging cavity and
5. the complementary knob is produced by thermoforming the cover film, or
2a. at least one knob is formed in the edge region of the packaging cavity produced according to 1. and
4a. at least one complementary packaging is made in the cover film before or during sealing with the packaging cavity,
**characterized in that**
at least one partial region of at least one knob (5) is provided with a sealing material (9), or preferably at least one partial region of at least one knob (5) and the edge region of the complementary recess (7) are connected with a sealing material (9), which is damaged upon first opening of the packaging.

## Revendications

1. Emballage en plastique (1) constitué d'une barquette d'emballage (2) et d'une feuille de recouvrement (3), la feuille de recouvrement (3) étant scellée sur la barquette d'emballage de manière pelable au moins en partie et la feuille de recouvrement (3) ou la barquette d'emballage (2) présentant au moins un bouton (5) et la barquette d'emballage (2) ou la feuille de recouvrement (3) présentant, de manière complémentaire à ce bouton, au moins un évidement (6) à travers lequel le ou les bouton(s) est ou sont enfoncé(s) lors de la fermeture de l'emballage en plastique,
**caractérisé en ce**
**qu'**au moins une région partielle d'au moins un bouton (5) est pourvue d'un matériau de scellement (9) ou de préférence au moins une région partielle d'au moins un bouton (5) et la région de bord de l'évidement complémentaire (7) sont connectées avec un matériau de scellement (9) qui est endommagé lors de la première ouverture de l'emballage.

2. Emballage en plastique (1) selon la revendication 1, **caractérisé en ce que** l'endommagement est une rupture, une chute au moins partielle et/ou une déformation du matériau de scellement (9).

3. Emballage en plastique (1) selon la revendication 1 ou 2, **caractérisé en ce que** l'endommagement peut être reconnu sans moyens auxiliaires techniques.

4. Emballage en plastique (1) selon l'une quelconque des revendications 1 à 3, **caractérisé en ce que** le matériau de scellement (9) présente une couleur qui est différente de la couleur de l'emballage en plastique (1), de préférence qui en est très différente.

5. Emballage en plastique (1) selon l'une quelconque des revendications 1 à 4, **caractérisé en ce que** le matériau de scellement (9) présente lui-même une couleur et la surface du matériau de scellement (9) présente une autre couleur, la première ouverture de l'emballage en plastique (1) endommageant la couleur de la surface du matériau de scellement (1) dans une mesure telle que la couleur du matériau de scellement (9) sous-jacent soit visible.

6. Emballage en plastique (1) selon l'une quelconque des revendications 1 à 5, **caractérisé en ce que** le matériau de scellement (9) présente une force d'adhésion suffisante, qui garantit la fixation à un bouton (5), de préférence à un bouton (5) et à la région de bord d'un évidement complémentaire (7), le stockage et le transport usuel de l'emballage en plastique, la première ouverture de l'emballage en plastique (1) provoquant au moins une chute partielle et/ou une déformation, de préférence une rupture et en particulier de préférence la chute complète du matériau de scellement (9) de l'emballage en plastique (1).

7. Emballage en plastique (1) selon l'une quelconque des revendications 1 à 6, **caractérisé en ce que** le matériau de scellement (9) est une cire naturelle on synthétique ou un plastique, de préférence un plastique, qui durcit à l'air et/ou à la chaleur et/ou sous l'effet d'un rayonnement, de telle sorte que le matériau de scellement (9) devienne cassant de telle sorte qu'il soit facile à endommager par l'ouverture de l'emballage (1).

8. Emballage en plastique (1) selon l'une quelconque des revendications 1 à 7, **caractérisé en ce que** le matériau de scellement (9) est autocollant, de préférence autocollant dans l'état chauffé.

9. Emballage en plastique (1) selon l'une quelconque des revendications 1 à 8, **caractérisé en ce que** le matériau de scellement (9) est appliqué sur au moins un bouton (5), de préférence au moins un bouton (5) et la région de bord de l'évidement complémentaire (7), avec un matériau adhésif.

10. Emballage en plastique (1) selon l'une quelconque des revendications 1 à 9, **caractérisé en ce que** le matériau de scellement (9) est cassant et se rompt lors de la première ouverture de l'emballage en plastique (1).

11. Emballage en plastique (1) selon l'une quelconque des revendications 1 à 10, **caractérisé en ce que** l'emballage (1) est refermable, de préférence refermable par l'introduction d'au moins un bouton (5) dans un évidement (6).

12. Emballage en plastique (1) selon l'une quelconque des revendications 1 à 11, **caractérisé en ce que** la feuille de recouvrement (3) se compose d'une feuille thermoformable en polyéthylène téréphtalate ou en polypropylène éventuellement avec une couche barrière en copolymère éthylène alcool vinylique et en polyéthylène, et la barquette d'emballage (2) se compose d'une feuille de polyoléfine moussée, de préférence d'une feuille de polypropylène moussée en tant que couche de base avec éventuellement une couche barrière contre le gaz et une couche de scellement pelable.

13. Emballage en plastique (1) selon l'une quelconque des revendications 1 à 12, **caractérisé en ce que** la région de scellement (4) est complètement pelable.

14. Emballage en plastique (1) selon l'une quelconque des revendications 1 à 12, **caractérisé en ce qu'**un côté ou bien 5 à 25% de la région de scellement est scellé(e) fixement.

15. Emballage en plastique (1) selon la revendication 14, **caractérisé en ce que** le ou les bouton(s) (5) et le ou les évidement(s) correspondant(s) (6) se trouve(nt) en dehors de la région de scellement fixe.

16. Procédé de fabrication d'un emballage en plastique selon l'une quelconque des revendications 1 à 15, **caractérisé en ce que** :
1. la barquette d'emballage est fabriquée par thermoformage à partir d'une feuille, soit
2. au moins un évidement est pratiqué dans la barquette d'emballage, de préférence par estampage,
3. la barquette d'emballage est éventuellement remplie,
4. une feuille de recouvrement est scellée sur la barquette d'emballage et
5. le bouton complémentaire est fabriqué par thermoformage de la feuille de recouvrement,
soit
2a.au moins un bouton est formé dans la région de bord de la barquette d'emballage formée selon 1., et
4a.dans la feuille de recouvrement ou lors du scellement avec la barquette d'emballage, on réalise au moins un emballage complémentaire,
**caractérisé en ce**
**qu'**au moins une région partielle d'au moins un bouton (5) est pourvue d'un matériau de scellement (9) ou de préférence au moins une région partielle d'au moins un bouton (5) et la région de bord de l'évidement complémentaire (7) sont connectées avec un matériau de scellement (9) qui est endommagé lors de la première ouverture de l'emballage.
